# EUROPÄISCHE PATENTSCHRIFT

(11) **EP 0 088 809 B1**
(45) Veröffentlichungstag und Bekanntmachung des Hinweises auf die Patenterteilung: **05.11.1986**
(21) Anmeldenummer: 82101975.9
(22) Anmeldetag: 12.03.1982
(51) Int. Cl.: F41C 3/04

(54) **Mehrschüssige Handfeuerwaffe für Signalzwecke u.dgl**
Signal pistol with magazine
Pistolet de signalisation à magasin

(43) Veröffentlichungstag der Anmeldung: 21.09.1983
(73) Patentinhaber: UMAREX GmbH & Co. KG Sportwaffenfabrik, D-5760 Arnsberg 1 (DE)
(72) Erfinder: Wonisch, Franz, D-5760 Arnsberg 1 (DE); Pflaumer, Wulf-Heinz, D-4763 Ense-Bremen (DE)
(74) Vertreter: Beckmann, Gerhard

## Beschreibung

Die Erfindung bezieht sich auf eine Handfeuerwaffe in Form einer Selbstladepistole, die anstelle der Verwendung von scharfer Munition ausschließlich für das mehrfach wiederholbare Verschießen von Platz-, Gas- und Signalpatronen vorgesehen ist, welche zu mehreren in einem nachladbaren Magazin untergebracht sind.

Eine derartige Pistole für Platz- und Zusatzpatronen ist beispielsweise aus der DE-B-1 013 200 bekannt. Diese Pistole besitzt ein fest mit dem Griffstück verbundenes oder auch nach hinten begrenzt aufschwenkbares Laufstück, welches unter einem kürzer gehaltenen sowie zur Mündung hin offenen.Gasaustrittskanal einen durchgehenden Hohlraum zur Aufnahme und Führung eines Stangenmagazins für die darin quer bzw. senkrecht zur Schußrichtung einzusetzenden Patronen aufweist. Dementsprechend bewegt sich das von vorn in die Waffe einzusteckende Stangenmagazin bei den aufeinanderfolgenden Betätigungen des Abzugs jeweils zwecks Zündung einer der in Reihe gelegenen Patronen schrittweise in Längsrichtung durch die Waffe, um nach dem letzten Schuß aus der durch eine Klappe verschließbaren rückwärtigen Offnung des Hohlraums entnahmegerecht wieder auszutreten.

Diese Ausführung hat den Nachteil, in ihrem Äußeren wie in ihrer Funktion ungewohnt von dem Vorbild einer scharfen Selbstladepistole abzuweichen. Demzufolge ist für die Herstellung sämtlicher Teile ein gesonderter Aufwand an Werkzeugen wie Montageeinrichtungen erforderlich.

Um für die Serienfertigung und die Zweckdienlichkeit einer derartigen Handfeuerwaffe zu geeigneteren Bedingungen zu gelangen, liegt der Erfindung die Aufgabe zugrunde, eine Ausführung zu entwickeln, die sich einerseits in ihrer Form, Aufmachung und Funktion weitgehend an bereits fürr scharfe Waffen vorhandene Konstruktionsmerkmale hält, andererseits jedoch mit Sicherheit verhindert, daß dieser Gegenstand entgegen den gesetzlichen Bestimmungen abgeändert oder sachwidrig manipuliert werden kann.

Zur Lösung dieser Aufgabe bildet die Erfindung eine mehrschüssige Handfeuerwaffe in Form einer Selbstladepistole nach dem Oberbegriff des Patentanspruchs 1 dahingehend aus, daß das Laufstück als ein auf dem Griffstück gleitend bewegbarer Schlitten ausgebildet ist und das von hinten in eine bis in dessen Mündungsbereich sich erstreckende, im Querschnitt rechteckige Ausnehmung unterhalb des bis über das Griffstück reichenden Gasaustrittskanals einsteckbare und dabei auf einer Abdeckplatte der Stell- und Auslösemechanik im Griffstück zur Auflage gelangende Stangenmagazin durch eine manuelle Repetierbetätigung des Schlittens definiert in seine Ausgangsposition vor dem ersten Schuß einstellbar und in derselben verrastbar ist.

Diese Ausbildung hat den Vorteil, daß die Pistole in ihrer Bauart, Formgebung (Design) und Handhabung weitgehend einer bereits gebräuchlichen Ausführung entspricht und demzufolge zu ihrer Herstellung eine Verwendung schon vorhandener Bauteile bzw. Fertigungseinrichtungen ermöglicht. Darüber hinaus verbessert die robuste Konstruktion eine sichere Benutzung der Waffe und schließt aufgrund des Funktionsprinzips jegliche Möglichkeit einer unzulässigen Manipulation von vornherein aus.

Die wesentlichen Merkmale bezüglich Aufbau, Anordnung und Ausgestaltung der erfindungsgemäßen Pistole sind in den Unteransprüchen 2 bis 10 erfaßt und aus der beiliegenden Zeichnung eines typischen Ausführungsbeispiels der Erfindung klar ersichtlich. In dieser Zeichnung gelangt eine mehrschüssige Handfeuerwaffe für Signalzwecke u.dgl. nach Art einer gebräuchlichen Selbstladepistole zur Darstellung. Dabei zeigt:
Fig. 1 die in einem Teilbereich des Schlittens geschnittene Seitenansicht der Waffe bezüglich des von hinten unter den Lauf eingeschobenen Magazins, und
Fig. 2 einen entsprechenden Längsschnitt durch die gesamte Waffe mit den relevanten Funktionsteilen der im Griffstück vorgesehenen Stell- und Auslösemechanik.

Gemäß dieser Ausbildung der Pistole läßt sich das nach dem Aufklappen der Hahnattrappe 1 von hinten in die Waffe eingeschobene Stangenmagazin 2 einfach durch das Zurückziehen und Wiedernachvornschieben des Schlittens 3 unterhalb des Gasaustrittskanals 4 in die funktionsgemäße Ausgangslage verstellen. Alsdann bewirkt die Betätigung des Abzugbügels 5 vermittels der im Griffstück 6 untergebrachten Mechanik zunächst eine Rückverstellung des Stangenmagazins 2 in die erste Schußposition, wobei das betreffende Patronenlager exakt über die Durchtrittsöffnung für den gleichlaufend in seine Spannstellung zurückweichenden Schlagbolzen 7 gelangt. Danach verursacht die Weiterbetätigung des Abzugbügels 5, daß der am Abzugschieber 8 befindliche Spannhebel 9 letztlich den Mitnehmerstift 10 des Schlagstüks 11 übergleitet, was dessen Freigabe veranlaßt und zufolge der vorher gespannten Drehfeder 12 das schlagartige Hochschnellen des Schlagbolzens 7 zur Zündung der Patrone zur Folge hat. Deren Entladung erfolgt im rechten Winkel zur Laufachse und läßt die entstehenden Pulvergase mit Knall- oder Treibwirkung bzw. als bloßen Reizstoff aus der Laufmündung 13 austreten. Des weiteren weicht der Spannhebel 9 bei Freigabe des Abzugbügels 5 dem jetzt im Wege stehenden Mitnehmerstift 10 des Schlagstücks gefedert aus, wonach sich die Waffe wieder in schußbereitem Zustand Befindet. Der gleiche Vorgang läßt sich insgesamt sechsmal wiederholen, wobei zum Schluß das Stangenmagazin 2 rückwärtig unter Aufdrücken der Hahnattrappe 1 aus dem Schlitten 3 hervortritt und von Hand zur erneuten Bestückung vollends entnommen werden kann. Für den unbenutzten Zustand der Waffe bewirkt das Verschwenken der seitlich am Schlitten 3 vorgesehenen Sicherungshandhabe 14 nach unten hin innerhalb des Griffstücks 6 eine Verschiebung des rückseitig neben der Mechanik angeordneten Stellgliedes 15, was dann bei Betätigen des Abzugs zwar nicht den vorgeordneten Magazintransport erhindert, jedoch den daran anschließenden Auslösevorgang durch eine Verkürzung der Schwenkbewegung des Schlagstücks blockiert, indem dessen Mitnehmerstift 10 nunmehr mit seinem Bund nicht in eine für das auslösende Übergleiten durch den Spannhebel 9 benötigte Einbuchtung an der Vorderflanke des Stellgliedes 15 einzuschwenken vermag.

Die Montage im Zuge der Herstellung und eine eventuelle Reparatur an der Waffe betreffend, sind die Funktionselemente der Verstell- und Auslösemechanik nach dem Abschrauben der beiden seitlichen Griffschalen 16 frei zugänglich und ohne besondere Maßnahmen demontierbar. Zudem läßt sich der Schlitten 3 der Waffe einfach durch Herunterdrücken des vorgenannten Stellgliedes 15 nach vorn hin von dem Griffstück 6 abziehen und dementsprechend in Gegenrichtung wieder aufschieben.

## Patentansprüche

1. Mehrschüssige Handfeuerwaffe in Form einer Selbstladepistole zum Verschießen von Platz-, Gas- und Signalmunition mit einem im Laufstück (3) unterhalb eines zur Mündung (13) hin offenen Gasaustrittskanals (4) angeordneten Stangenmagazin (2) für die darin quer zur Schußrichtung einsetzbaren Patronen, das bei jeder Betätigung einss Abzugbügels (5) durch eine kombinierte mechanik im Griffstück (6) gemäß der Schußfolge schrittweise nach hinten durch einen rückseitig mit einer Verschlußklappe (1) versehenen Führungskanal transportiert wird, dadurch gekennzeichnet, daß das Laufstück (3) als ein auf dem Griffstück (6) gleitend bewegbarer Schlitten ausgebildet ist und das von hinten in eine bis in dessen Mündungsbereich sich erstreckende, im Querschnitt rechteckige Ausnehmung unterhalb des bis über das Griffstück (6) reichenden Gasaustrittskanals (4) einsteckbare und dabei an einer Abdeckplatte der Stell-und Auslösemechanik im Griffstück (6) zur Auflage gelangende Stangenmagazin (2) durch eine manuelle Repetierbetätigung des Schlittens (3) definiert in seine Ausgangsposition vor dem ersten Schuß einstellbar und in derselben verrastbar ist.

2. Handfeuerwaffe nach Anspruch 1, dadurch gekennzeichnet, daß der Schlitten (3) im vorderen Bereich seiner Ausnehmung zur Führung des Stangenmagazins (2) eine seitliche Rastausnehmung für dasselbe aufweist und rückwärtig mit einer Einsteck- und Entnahmeöffnung versehen ist.

3. Handfeuerwaffe nach den Ansprüchen 1 und 2, dadurch gekennzeichnet, daß in den Schlitten (3) nahe der Mündung eine mit einer kalottenförmigen Ausnehmung des Griffstücks (6) zusammenwirkende Kugelrastung eingelassen ist, deren Federbüchse gleichzeitig die Halterung einer in die Laufmündung (13) eingesetzten Hülse übernimmt.

4. Handfeuerwaffe nach den Ansprüchen 1 und 2, dadurch gekennzeichnet, daß die rückseitige Einsteck- und Entnahmeöffnung für das Stangenmagazin (2) durch eine an dem Griffstück (6) verschwenkbar gelagerte sowie in die geöffnete und die geschlossene Stellung gegen Federkraft einrastende (Schlag-)Hahnattrappe (1) abdeckbar ist.

5. Handfeuerwaffe nach Anspruch 1, dadurch gekennzeichnet, daß sich der Abzugbügel (5) in einen gegen die Rückstellkraft einer Zugfeder im Griffstück (6) geführten Abzugschieber (8) fortsetzt, mit welchem ein unter Druck einer Schenkelfeder um eine zentrale Achse schwenkbarer Transporthebel gekoppelt ist, um - beiderseits in Langlöchern geführt - bei Betätigen des Abzugs mit dem in eine trapezförmige Längsverzahnung des Stangenmagazins (2) eingreifenden Transportnocken eine Rück- und Aufwärtsbewegung für das Verstellen des Stangenmagazins (2) zu vollziehen.

6. Handfeuerwaffe nach den Ansprüchen 1 und 5, dadurch gekennzeichnet, daß das kreissektorförmig angelegte Schlagstück (11) der . Mechanik um dieselbe zentrale Achse unter Wirkung einer um diese gewundenen Drehfeder (12) verstellbar ist und an seinem einen Schenkel den Schlagbolzen (7) trägt, während dem anderen Schenkel ein Mitnehmerstift (10) angenietet ist, gegen den der am Abzugschieber (8) gelagerte Spannhebel (9) wirkt, um seinerseits nach der Freigabe des Abzugs gegen Federkraft in die Schieberkontur auszuweichen.

7. Handfeuerwaffe nach den Ansprüchen 5 und 6, dadurch gekennzeichnet, daß ein im Griffstück (6) gegen die Kraft der gleichen Schenkelfeder wie für den Transporthebel vertikal verschiebbar geführtes Stellglied (15) von Seiten der im Schlitten (3) dreh- und rastbar gelagerten Sicherungshandhabe (14) verstellbar und hinzu an seiner einwärts gelegenen Flanke mit einer Einbuchtung versehen ist, in welche ein am Mitnehmerstift (10) vorgesehener Bund im ungesicherten Zustand der Waffe ausweichen kann.

8. Handfeuerwaffe nach den Ansprüchen 1 und 5 bis 7, dadurch gekennzeichnet, daß die Verstell- und Auslösemechanik innerhalb des Griffstücks (6) der Waffe dem Schlitten (3) gegenüber durch eine aufschraubbare, als Gleitfläche für das Stangenmagazin (2) dienende Abdeckplatte sowie an den beiden Seiten durch die miteinander verschraubbaren Griffschalen (16) funktionsfähig gehaltert und nach außen abgedeckt ist.

9. Handfeuerwaffe nach den Ansprüchen 1 bis 8, dadurch gekennzeichnet, daß das Stangenmagazin (2) vorzugsweise mit sieben in Längsrichtung nebeneinander gelegenen Querbohrungen zur Aufnahme der Patronen versehen ist, welche zünderseitig von einem über die gesamte Länge verschwenkbaren Rastbügelstreifen gehalten werden, wobei das Magazin (2)auf der einen Seite neben dem Rastbügelstreifen über die Transportverzahnung und auf der anderen Seite über einen Ansatzzapfen für die Positionierung des eingesteckten Magazins (2) im Zusammenwirken mit dem Schlagbolzen (7) verfügt, während am vorderen Ende des Magazins (2) eine seitliche Kugelrastvorkehrung für dessen Fixierung in der Ausgangsstellung innerhalb des Schlittens (3) vorgesehen ist.

10. Handfeuerwaffe nach den Anaprüchen 1 und 3, dadurch gekennzeichnet, daß die in der Laufmündung (13) fixierte Einsatzhülse in ihrem vorderen Bereich mit Innengewinde zum Einschrauben eines Zusatzlaufs für das Verschießen von pyrotechnischer munition mittels Treibladung versehen ist.

## Claims

1. Hand-gun which is capable of firing a plurality of rounds and is in the form of an automatic pistol for firing blank, gas and signal ammunition, includinq a bar-type magazine (2) disposed in the barrel section (3) below a gas discharge channel (4), which is open towards the muzzle (13), for the cartridges which are insertable therein in a direction perpendicular to the firing direction, the bar-type magazine being conveyed rearwardly in a stepwise manner throuqh a guide channel upon each actuation of a curved trigger (5) by means of a combined mechanism in the butt (6) in accordance with the firing sequence, characterised in that the barrel section (3) is in the form of a slide which is slidingly displaceable along the butt (6), and the bar-type magazine (2), which is insertable from the rear into a recess extending as far as the muzzle region of said slide and having a rectangular cross-section below the gas discharge channel (4), which extends over the butt (6), and is thereby supported in the butt (6) on a cover plate of the adjustment and release mechanism, is specifically settable into its starting position before the first shot by means of a manual, repeated actuation of the slide (3) and is lockable in said position.

2. Hand-gun according to claim 1, charecterised in that the slide (3) has, in the front region of its recess for the guidance of the bar-type magazine (2), a locking recess for said magazine and is provided at its rear end with an opening for insertion and removal of said magazine.

3. Hand-gun according to claims 1 and 2, characterised in that a spherical locking means, which co-operates with a cup-shaped recess in the butt (6), is incorporated into the slide (3) in the vicinity of the muzzle, the spring bush of said spherical locking means simultaneously supporting a sleeve which has been inserted into the muzzle (13) of the barrel.

4. Hand-gun according to claims 1 and 2, characterised in that the opening for insertion and removal of the bar-type migazine (2) at the rear end is coverable by means of a (hammer- type) cocking catch (1) which is pivotably mounted on the butt (6) and locks into the open and closed positions in opposition to the spring force.

5. Hand-gun according to claim 1, characterised in that the curved trigger (5) extends into a trigger breech block (8) which is guided in the butt (6) in opposition to the .restoring force of a tension spring and is connected to a conveyor lever, which is pivotible about a central axis through the pressure of a leg spring, in order to effect a rearward ind upward movement for the adjustment of the bar-type magazine (2) - when guided in slots at both ends - upon actuation of the trigger with the conveyor cam engaging in a trapezoidil toothing along the length of the bar-type magazine (2).

6. Hand-gun according to claims I and 5, characterised in that the hammer (11) of the mechanism, which is disposed in the manner of a circular sector, is adjustable about the same central axis by the action of a torsion spring (12) which is wound around said axis, one arm of said hammer being provided with the firing pin (7) whilst the other arm is riveted to a drive pin (10), against which the cocking lever (9) actssaid lever being mounted on the trigger breech block (8) - in order for said drive pin to deflect into the configuration of the breech block in opposition to the spring force after the trigger has been released.

7. Hand-gun according to claims 5 and 6, characterised in that an adjustment member (15) which is guided in a vertically adjustable manner in the butt (6) in opposition to the force of the same leg spring as used for the conveyor lever, is adjustable by means of the safety catch (14), which is rotatably and lockably mounted in the slide (3), and in addition said adjustment member is provided with an indentation in its internal flank, a collar being provided on the drive pin (10) and being adapted to deflect into said indentation when the gun is in its non-secured state.

8. Hand-gun according ta claims 1 and 5 to 7, characterised in that the adjustment and release mechanism inside the butt (6) of the gun is operably supported relative to the slide (3) by means of a screw-mountable cover plate serving as a sliding surface for the bar-type magazine (2) as well as at both ends by means of screw- connectable butt shells (16) and is outwardly covered.

9. Hand-gun according to claims 1 to 8, characterised in that the bar-type magazine (2) is preferably provided with seven transverse bores which are disposed adjacent to one another in the longitudinal direction and serve to accommodate the cartridges which are retained in position at the cap end by a curved locking strip which is pivotable over the entire length, the magazine (2) being provided with the conveyor serration at one end adjacent to the curved locking strip and being provided, at the other end, with an attachment pin for positioning the inserted magazine (2) in co-operation with the firing pin (7), while the front end of the maqazine (2) is provided with a lateral spherical locking means for securing satd magazine in the starting position inside the slide (3).

10. Hand-gun according to claims 1 and 3, characterised in that the insert sleeve secured in the muzzle (13) of the barrel is provided in its front region with an internal thread to permit an additional barrel to be screwed in position for the purposo of firing pyrotechnical ammunition by means of a propelleant charge.

## Revendications

1. Arme à feu portative à plusieurs coups sous la forme d'un pistolet à chargement automatique pour tirer des munitions de localisation, à gaz et de signalisation, comportant un magasin à tige (2), pour les cartouches pouvant être engagées dans celui-ci perpendiculairement à la direction de tir, qui est disposé dans le canon (3) en dessous d'un canal de sortie de gaz (4) ouvert en direction de l'embouchure (13) et qui est transporté à chaque actionnement d'une sous- garde (5), par un mécanisme combiné placé dans la poignée (6), conformément à la séquence de tir, pas à pas vers l'arrière dans un canal de guidage pourvu d'un clapet de fermeture (1) sur le côté arrière, caractérisée en ce que le canon (3) est agencé comme un chariot mobile par glissement sur la poignée (6), et le magasin à tige (2), pouvant être engagé dans un évidement de section droite rectangulaire, s'étendant jusque dans la zone de ladite embouchure, en dessous du canal de sortie de gaz (4) s'étendant jusqu'au dessus de la poignée (6), et venant s'appuyer ici contre une plaque de recouvrement du mécanisme de manoeuvre et déclenchement prévu dans la poignée (6), peut être placé de façon définie, avant le premier tir, dans sa position initiale par un actionnement manuel répété du chariot (3) et peut être verrouillé dans la même position.

2. Arme à feu portative selon la revendication 1, caractérisée en ce que le chariot (3) comporte, dans une zone avant de son évidement, pour le guidage du magasin à tige (2), un évidement latéral d'arrêt pour celui-ci et est pourvu sur le côté arrière d'une ouverture d'entrée et de sortie.

3. Arme à feu portative selon les revendications 1 et 2, caractérisée en ce qu'il est prévu dans le chariot (3), à proximité de l'embouchure, un dispositif d'arrêt à bille coopérant avec un évidement en forme de calotte de la poignée (6) et dont le fourreau à ressort assure simultanément le maintien d'un fourreau engagé dans l'embouchure de canon (13).

4. Arme à feu portative selon les revendications 1 et 2, caractérisée en ce que l'ouverture arrière d'entrée et de sortie pour le magasin à tige (2) peut être obturée par un percuteur (1) (d'impact) monté de façon pivotante sur la poignée (6) et se bloquant dans la position d'ouverture et la position de fermeture en opposition à une force élastique.

5. Arme à feu portative selon la revendication 1, ' caractérisée en ce que la gâchette (5) se prolonge par un poussoir (8) guidé dans la poignée (6) en opposition à la force de rappel d'un ressort de traction et avec lequel est accouplé un levier de transport, pouvant pivoter autour d'un axe central sous la poussée d'un ressort à branches de façon à exécuter - en étant guidé des deux côtés dans des trous oblongs - lors de l'actionnement de la gâchette, sous l'action de la came de transport entrant en prise avec une denture longitudinale de profil trapézoïdal du magasin à tige (2), un mouvement de recul et de montée pour la manoeuvre du magasin à tige (2).

6. Arme à feu portative selon les revendications 1 et 5, caractérisée en ce que l'organe de percussion (11) du mécanisme, agencé en forme de secteur circulaire, est déplaçable autour du même axe central sous l'action d'un ressort de torsion (12) enroulé autour de celui-ci et porte sur une de ses branches la broche de percussion (7) tandis que sur l'autre branche est fixé par rivetage un téton d'entraînement (10) contre lequel agit le levier de serrage (9) monté sur le poussoir de gâchette (8), de manière à s'écarter jusque dans le contour du poussoir après la libération de la gâchette et en opposition à la force d'un ressort.

7. Arme à feu portative selon les revendications 5 et 6, caractérisée en ce qu'un organe de manoeuvre (15), guidé dans une translation verticale dans la poignée (6) en opposition à la force du même ressort à branches que pour le levier de transport, est déplaçable par les côtés de la manette de sécurité (14) montée de façon tournante et blocable dans le chariot (3) et est pourvu à cet égard, sur son flanc dirigé vers l'intérieur, d'une partie en creux dans laquelle peut venir se loger, dans la condition déverrouillée de l'arme, un collet prévu sur le téton d'entrainement (10).

8. Arme à feu portative selon les revendications 1 et 5 à 7, caractérisée en ce que le mécanisme de manoeuvre et déclenchement placé à l'intérieur de la poignée (6) de l'arme est maintenu fonctionnellement et est recouvert par rapport à l'extérieur, en regard du chariot (3), par une plaque de recouvrement fixable par vis et servant de surface de glissement pour le magasin à tige (2) ainsi que, sur les deux côtés, par des coquilles de poignée (16) fixables parvis l'une avec l'autre.

9. Arme à feu portative selon les revendications 1 à 8, caractérisée en ce que le magasin à tige (2) est pourvu avantageusement de sept trous transversaux, placés l'un à côté de l'autre dans une direction longitudinale et servant à recevoir les cartouches, qui sont maintenues du côté de l'amorce par une bande formant étrier d'arrêt et pouvant pivoter sur toute la longueur, le magasin (2) étant pourvu d'un côté, en dehors de la bande formant étrier d'arrêt, d'une denture de transport et, de l'autre côté, d'un téton de butée servant au positionnement du magasin emmanché (2) en coopération avec ta-broche de percussion (7), tandis qu'il est prévu à l'extrémité avant du magasin (2) un moyen d'arrêt latéral à bille pour assurer sa fixation dans la position initiale à l'intérieur du chariot (3).

10. Arme à feu portative selon les revendications 1 et 3, caractérisée en ce que le fourreau rapporté qui est fixé dans l'embouchure de canon (13) est pourvu, dans sa zone frontale, d'un filetage intérieur pour le vissage d'un canon additionnel permettant le tir de munitions pyrotechniques à l'aide de charges propulsives.
